# EUROPÄISCHE PATENTANMELDUNG

(11) **EP 1 321 626 A1**
(43) Veröffentlichungstag der Anmeldung: **25.06.2003**
(21) Anmeldenummer: 01130725.3
(22) Anmeldetag: 21.12.2001
(51) Int. Cl.: F01D 5/06

(54) **Gasturbinenrotor**

(71) Anmelder: SIEMENS AKTIENGESELLSCHAFT, 80333 München (DE)
(72) Erfinder: Tiemann, Peter, 58452 Witten (DE)

(57) **Zusammenfassung**

Nach dem Stand der Technik werden Verdichterscheiben und Turbinenscheiben in einer Turbine entweder zentral oder dezentral befestigt.

Der erfindungsgemässe Turbine weist eine Mehrfachbefestigungsscheibe (35) auf, die eine zentrale Befestigung im Verdichterbereich (7) und eine dezentrale Befestigung im Turbinenteil (13) ermöglicht.

## Beschreibung

Die Erfindung betrifft eine Gasturbine mit Verdichter- und Turbinenscheiben, die miteinander befestigt sind.

Es ist allgemein bekannt, alle Scheiben für die Turbine samt zugehörigen Verdichter auf einen Zuganker entweder zentral oder dezentral zu befestigen, wobei diese zwei Befestigungsarten ihre jeweiligen Vor- und Nachteile haben. Der Vorteil der zentralen Befestigung liegt in der einfachen Bauweise, was Kosten und Gewicht spart, niedrige Spannungen nahe einer Trommel und einfache Dichtungsmöglichkeiten. Bei einem Austausch von Schaufeln im Heissgaskanal müssen jedoch auch die Schaufeln im Verdichterkanal entstapelt werden.
Bei der dezentralen Befestigung ist der Rotor teilbar, führt jedoch mittels eines Multizugankers u.a. zu einer Reduzierung der Rotorsteifigkeit im Bereich der ersten drei Verdichterscheiben.

Die Aufgabe der Erfindung ist es, eine technische Lösung anzugeben, wie die vielen verschiedenen Scheiben eines Rotors bei einer Gasturbine zusammengefügt bzw. zusammengehalten werden können, wobei ohne Reduzierung der Rotorsteifigkeit ein einfacher Austausch von Schaufeln in Heißgaskanal ohne Entstapelung der Verdichterbeschaufelung gewährleistet werden kann.

Kern der erfindungsgemässen Lösung dieser Aufgabe ist eine Mehrfachbefestigungsscheibe zwischen einer Verdichterscheibe und einer Turbinenscheibe.

Die Mehrfachbefestigungsscheibe ist dabei zentral mit den Verdichterscheiben des Verdichters und dezentral mit den Turbinenscheiben im Turbinenbereich befestigt, so dass die vorteilhafte Befestigungsart im Verdichterbereich ausgenutzt werden kann und die dezentrale Befestigung mit ihren Vorteilen für einen leichten Austausch von Turbinenscheiben ausschließlich auf den Turbinenbereich beschränkt ist.

Zwischen der Mehrfachbefestigungsscheibe und den Scheiben im Turbinenbereich ist vorteilhafterweise zumindest eine Zwischenscheibe vorhanden, um einen gewünschten Abstand zwischen Turbinen- und Verdichterbereich einzustellen.

Bei einer Reparatur bzw. bei einem Austausch des Turbinenteils muss dadurch nicht der ganze Verdichterbereich mit seinen Scheiben entstapelt werden.

Durch eine Bohrung einer dezentralen Schraube im Turbinenbereich kann vorteilhaft Dampf geleitet werden, um die Turbinenschaufeln im Turbinenbereich mittels Dampfkühlung zu kühlen, so dass keine zusätzliche Leitung für die Dampfkühlung notwendig ist.

Die Erfindung wird beispielhaft anhand der Zeichnung näher erläutert.

Es zeigen
Figur 1 eine Gasturbine,
Figur 2 im axialen Lösungsschnitt einen Zuganker mit Scheiben im Verdichterbereich und Turbinenbereich.

Gleiche Bezugszeichen haben bei den verschiedenen Figuren die gleiche Bedeutung.

Figur 1 zeigt schematisch in einem Längsschnitt eine Gasturbine 1.
Entlang eines Zugankers 4 sind ein Verdichter 7, eine Brennkammer 10 und ein Turbinenteil 13 hintereinander angeordnet. Das Turbinenteil 13 weist einen Heissgaskanal 16 auf. Im Heissgaskanal 16 sind Gasturbinenschaufeln 20 angeordnet. Leitschaufel- und Laufschaufelkränze sind wechselnd aufeinanderfolgend vorgesehen. Die Gasturbinenschaufeln 20 werden beispielsweise über eine kombinierte Luft- und/oder Dampfkühlung gekühlt. Dazu wird beispielsweise dem Verdichter 7 Verdichterluft entnommen und über eine Luftführung 23 den Gasturbinenschaufeln 20 zugeführt. Über eine Dampfzuführung 26 wird den Gasturbinenschaufeln 20 bspw. auch Dampf zugeführt. Vorzugsweise stammt dieser Dampf aus einer Dampfturbine eines kombinierten Gas und Dampfprozesses.

Figur 2 zeigt den Zuganker 4 bspw. gemäss Figur 1 im Teilausschnitt, der sich vom Verdichter 7 bis zu seinem Ende 5, wo das Turbinenteil 13 beginnt, erstreckt.
Im Verdichter 7 ist zumindest eine Verdichterscheibe 29 vorhanden, an deren Umfang ein Schaufelkranz aus Verdichterschaufeln 32 angeordnet ist.
Sind mehrere Verdichterscheiben 29 vorhanden, so haben benachbarte Verdichterscheiben 29 mechanischen Kontakt miteinander, so dass sie sich miteinander drehen.
Die Verdichterscheiben 29 sind auf dem Zuganker 4 mittels einer zentralen Befestigung, beispielsweise einer durchgehenden Befestigungsschraube (nicht dargestellt) auf dem Zuganker 4 befestigt. Zentrale Befestigung bedeutet eine beidseitige Verschraubung auf einer zentralen Schraubenachse, d.h. koaxial auf der Turbinenachse.
Andere Befestigungsarten neben der Befestigungsschraube wie z.B. Schweissen u.ä. sind zwar möglich, aber mangels Lösbarkeit nicht bevorzugt.
An die letzte, d.h. dem Turbinenteil 13 am nächsten liegende Verdichterscheibe 30 schließt sich eine Mehrfachbefestigungsscheibe 35 an, die ebenfalls mit der Verdichterscheibe 30 mechanischen Kontakt hat. Die Mehrfachbefestigungsscheibe 35 ist mit den Verdichterscheiben 29, 30 zentral auf den Zuganker 4 befestigt.

An die Mehrfachbefestigungsscheibe 35 zum Turbinenteil 13 hin schließt sich beispielsweise, aber nicht notwendigerweise, zumindest ein Zwischenstück 38 an, wodurch ein Abstand zwischen der Mehrfachbefestigungsscheibe 35 und der ersten und zumindest einen Turbinenscheibe 41 eingestellt werden kann. Das Zwischenstück 38 ist bspw. ein Ring, kann aber auch eine Scheibe sein. Die Mehrfachbefestigungsscheibe 35 kann auch so gestaltet sein, dass sie mit den Zwischenstücken 38 einteilig ausgebildet ist.

Die zumindest eine Turbinenscheibe 41, an der Gasturbinenschaufeln 56 befestigt sind, weist mehrere dezentrale Bohrungen 53 auf, durch die die Turbinenscheiben 41 bspw. durch jeweils eine Befestigungsschraube 44 miteinander verbunden werden. Dezentrale Befestigung bedeutet, dass ein radialer Abstand der Achse des Befestigungmittels von der Drehachse 2 vorhanden ist.
Die zumindest eine Befestigungsschraube 44 verbindet die Mehrfachbefestigungsscheibe 35 wiederum mit den Turbinenscheiben 41 und die ggf. vorhandenen Zwischenstücke 38, d.h., die Mehrfachbefestigungsscheibe 35 und die ggf. vorhandenen Zwischenstücke 35 weisen entsprechende dezentrale Bohrungen 53 für die Befestigungsschraube 44 auf. Die Befestigungsschraube 44 greift jeweils an einem Ende 45 an der Mehrfachbefestigungsscheibe 35 und einem Endstück 47 im Turbinenteil 13 an, wobei das Endstück 47 beispielsweise an einem Lager gelagert ist oder selbst ein Lager ist.

Der Zuganker 4 weist bspw. an seinem Ende 5 beispielsweise ein Rampenstück 50 mit einer konischen Schräge 51 als Dichtfläche auf, an dem die Mehrfachbefestigungsscheibe 35 an ihrem hinterem Ende, d.h. dem Turbinenteil 13 nahen Ende, anliegt. Die Verspannung des Zugankers 4 mit den Verdichterscheiben 29, 30 erfolgt z.B. über eine Verschraubung im linken, nicht dargestellten Teil des Zugankers 4 oder mittels eines auf den Zuganker 4 aufgeschraubten Rampenstück 50.

Die Mehrfachbefestigungsscheibe 35 und die Turbinenscheiben 41 weisen zumindest eine Bohrung 53 auf, durch die auch Dampf geleitet werden kann, der zu den Gasturbinenschaufeln 56 weitergeleitet wird und diese mittels Dampf effektiv kühlt.

Die gezeigte Anordnung hat noch weitere Vorteile gegenüber den bisherigen Lösungsformen.
Es besteht die Möglichkeit eine hintere Hohlwelle 63 für die Dampfkühlung einzusetzen.
Über einen Dampfeintritt 60 tritt Dampf aus der Dampfzuführung (Fig. 1) 26 in die Hohlwelle 63 ein und wird zu den Schaufeln im Heissgaskanal 16 geführt und kühlt dort die Schaufeln 20. Über einen Dampfaustritt 66 wird der Dampf in den Dampfkreislauf zurückgeführt.
Ebenso sind kleinere Umfangsgeschwindigkeiten einer Dichtung an der Übergangsstelle für die Dampfführung zwischen Rotor und Stator von großem Vorteil.

### Bezugszeichenliste

- 1: Gasturbine
- 2: Drehachse
- 4: Zuganker
- 5: Ende von 4
- 7: Verdichter
- 10: Brennkammer
- 13: Turbinenteil
- 16: Heißgaskanal
- 20: Gasturbinenschaufeln
- 23: Luftführung
- 26: Dampfzuführung
- 29: Verdichterscheibe
- 30: Verdichterscheibe
- 32: Verdichterschaufel
- 35: Mehrfachbefestigungsscheibe
- 38: Zwischenstück
- 41: Turbinenschaufel
- 44: Befestigungsschraube
- 45: Ende von 35
- 47: Endstück
- 50: Rampenstück
- 51: Schräge
- 53: Bohrung
- 56: Turbinenschaufel
- 60: Dampfeintritt
- 63: Hohlwelle
- 66: Dampfaustritt

## Patentansprüche

1. Gasturbine, mit drehfest miteinander verbundenem Verdichterteil (27) und Turbinenteil (13),mit einem Zuganker (4) mit Verdichterscheiben (29) im Verdichterteil (7), mit Turbinenscheiben (41) im Turbinenteil (13), wobei die Verdichterscheiben (29) zentral am Zuganker (4) befestigt sind,
wobei die Turbinenscheiben (41) dezentral befestigt sind, mit einer Mehrfachbefestigungsscheibe (35) zwischen einer hinteren Verdichterscheibe (29) und einer vorderen Turbinenscheibe (41),
wobei die Mehrfachbefestigungsscheibe (35) zentral mit den Verdichterscheiben (29) befestigt ist.

2. Turbine nach Anspruch 1,
**dadurch gekennzeichnet, dass**
die Mehrfachbefestigungsscheibe (35) dezentral mit den Turbinenscheiben (41) befestigt ist.

3. Turbine nach Anspruch 1 oder 2,
**dadurch gekennzeichnet, dass**
zwischen der Mehrfachbefestigungsscheibe (35) und einer Turbinenscheibe (41) zumindest ein Zwischenstück (38) angeordnet ist, um einen gewissen Abstand zwischen diesen einzustellen.

4. Turbine nach Anspruch 1,
**dadurch gekennzeichnet, dass**
über eine dezentrale Bohrung (53) der Turbinenscheiben (41) eine Zuleitung von Dampf zu den Turbinenschaufeln (56) möglich ist, um die Turbinenschaufeln (56) mit Dampf zu kühlen.
